# EUROPÄISCHE PATENTSCHRIFT

(11) **EP 0 289 727 B1**
(45) Veröffentlichungstag und Bekanntmachung des Hinweises auf die Patenterteilung: **03.07.1991**
(21) Anmeldenummer: 88102911.0
(22) Anmeldetag: 26.02.1988
(51) Int. Cl.: A45D 20/12, A45D 20/10

(54) **Elektrisch betriebener Handhaartrockner**
Hand-held electric hair-dryer
Sèche-cheveux électrique

(30) Priorität: 20.03.1987 DE 8704225 U
(43) Veröffentlichungstag der Anmeldung: 09.11.1988
(73) Patentinhaber: Robert Krups GmbH & Co. KG, 42719 Solingen (DE)
(72) Erfinder: Ohlsen Heinz-Juergen, D-5600 Wuppertal 1 (DE)
(74) Vertreter: Buse, Karl Georg, Dipl.-Phys.

(56) Entgegenhaltungen:
- DE-A- 2 930 381
- DE-A- 3 614 509
- GB-A- 2 090 480
- US-A- 1 764 462
- US-A- 4 471 213

## Beschreibung

Die Erfindung bezieht sich auf einen elektrisch betriebenen Handhaartrockner mit einem Gehäuse zur Unterbringung eines Heizers, eines Elektromotors zum Antrieb eines Laufrades sowie einer Nachleiteinrichtung, wobei das Gehäuse einerends ein Einlaßgitter für die anzusaugende Luft und andernends ein Austrittsgitter zum Austritt der erwärmten Luft aufweist, wobei Enlaßgitter, Austrittsgitter und Nachleiteinrichtung koaxial zur Längsachse des Handhaartrockners angeordnet sind.

Derartige elektrisch betriebene Handhaartrockner sind in verschiedenen Ausführungsformen bekannt. Dies gilt auch für das am vorderen Ende des Gehäuses des Handhaartrockners angebrachte Austrittsgitter zum Austritt der erwärmten Luft. Die bekannten Austrittsgitter bestehen aus einer Anzahl von konzentrisch zueinander angeordneten Ringen, also solchen, die unterschiedliche Durchmesser aufweisen, wobei die Ringe durch eine Mehrzahl von in Abstand voneinander angeordneten Querstegen miteinander verbunden sind. Bei den bisher bekannten Austrittsgittern dieser Art verlaufen die konzentrisch zueinander angeordneten Ringe in Richtung der Längsachse des Handhaartrockners. Durch diese Ausbildung ergibt sich - wie die Praxis zeigt - eine ungleichmäßige Verteilung der aus dem Austrittsgitter ins Freie gelangenden erwärmten Luft. Dies bedeutet, daß - wenn man die Gesamtquerschnittsfläche des Austrittsgitters betrachtet - Bereiche derselben vorhanden sind, in denen die Austrittsgeschwindigkeit höher ist als in anderen Bereichen. Ein solcher ungleichmäßiger Austritt der erwärmten Luft aus dem Austrittsgitter eines Handhaartrockners ist für die Praxis unerwünscht, da hierdurch die Behandlung des zu trocknenden Haares erschwert wird.

Aufgabe der vorliegenden Erfindung ist es, elektrisch betriebene Handhaartrockner der eingangs näher gekennzeichneten Art weiter zu verbessern, insbesondere derart, daß eine gleichmäßigere Verteilung der das Austrittsgitter verlassenden erwärmten Luft erfolgt. Dabei soll das Austrittsgitter in einfacher und wohlfeiler Weise hergestellt und in dem Gehäuse des Handhaartrockners untergebracht werden können.

Zur Lösung dieser Aufgabe wird erfindungsgemäß vorgeschlagen, das Austrittsgitter aus einem Außenring und mehreren durch Verbindungsstege miteinander verbundenen Innenringen bestehen zu lassen, von denen wenigstens einer kegelig ausgebildet ist, dessen kleinster Durchmesser zum Austritt gerichtet ist. Durchgeführte Versuche haben ergeben, daß sich dadurch eine wesentlich gleichmäßigere Verteilung der aus dem Austrittsgitter austretenden erwärmten Luft im Vergleich mit dem Bekannten ergibt. Darüber hinaus ist eine Ausrichtung der austretenden erwärmten Luft in Richtung der Längsachse des Handhaartrockners festzustellen, was sich beim Gebrauch des elektrisch betriebenen Handhaartrockners vorteilhaft bemerkbar macht. Insgesamt gesehen ergeben sich somit im Vergleich mit dem Bekannten wesentlich verbesserte Eigenschaften des elektrisch betriebenen Handhaartrockners.

Bei der bevorzugten Ausführungsform der Erfindung ist vorgesehen, den kegeligen Innenring mit der Längsachse des Handhaartrockners einen Winkel von etwa 25° einschließen zu lassen. Ein derartiger Neigungswinkel hat bei durchgeführten Versuchen die besten Ergebnisse gebracht.

Vorteilhaft ist es, die Höhe des kegeligen Innenringes diejenige der übrigen Innenringe übersteigen zu lassen. Dadurch wird die Luft über einen verhältnismäßig langen Weg geführt und damit die Austrittsrichtung festgelegt.

Es empfiehlt sich, die Verbindungsstege des Austrittsgitters in unmittelbarer Nähe des Außenringes liegend einen Rücksprung zum Eingriff des rückwärtigen Endes einer aufsetzbaren Formdüse aufweisen zu lassen. Sofern die Benutzung einer solchen Formdüse in Verbindung mit dem elektrisch betriebenen Handhaartrockner gewünscht wird, läßt sich diese in einfacher Weise mit dem Gehäuse des Handhaartrockners lösbar verbinden, wobei die Rücksprünge eine Garantie dafür bilden, daß auch nach dem Aufsetzen der Formdüse bzw. nach dem Verbinden derselben mit dem Gehäuse des Handhaartrockners eine Relativbewegung zwischen den beiden Teilen möglich bleibt.

Bekannte elektrische Handhaartrockner haben eine Nachleiteinrichtung für die angesaugte Luft und in Strömungsrichtung gesehen dahinterliegend eine Heizung zum Erwärmen der angesaugten Luft. Die elektrisch betriebene Heizung besteht in aller Regel aus einer Mehrzahl von platten-oder streifenförmigen Trägern aus einem elektrisch isolierenden Werkstoff. Die eigentlichen Heizdrähte oder Heizwendeln sind an den Außenseiten der Träger angebracht, wobei die Träger sternförmig angeordnet sind. Sie sind ferner in aller Regel untereinander gleichgestaltet und haben gleichen Abstand voneinander. Bisher hat man die Stege der Nachleiteinrichtung mit den Trägern des Heizers fluchten lassen. Man hat somit dafür gesorgt, daß in Längsrichtung des Handhaartrockners gesehen die Stege der Nachleiteinrichtung und die Träger des Heizers hintereinanderliegen und zwar in Achsrichtung verlaufend. Auf diese Weise erreicht man, daß die Stege und die Träger der angesaugten und bewegten Luft einen geringen Widerstand entgegensetzen. Es hat sich bei durchgeführten Versuchen gezeigt, daß hierdurch im Bereich des Heizers derart hohe Temperaturen entstehen können, daß der Werkstoff des benachbarten Gehäuses in Mitleidenschaft gezogen und damit beschädigt oder sogar zerstört wird.

Eine weitere Aufgabe der Erfindung besteht darin, hier Abhilfe zu schaffen. Es soll somit eine Anordnung der Nachleiteinrichtung und des Trägers bei einem elektrisch betriebenen Handhaartrockner der eingangs gekennzeichneten Art geschaffen werden, bei denen im Bereich des Heizers keine zu hohen Temperaturen entstehen können, durch welche das Gehäuse des Handhaartrockners in Mitleidenschaft gezogen wird.

Zur Lösung dieser Aufgabe wird erfindungsgemäß vorgeschlagen, die Stege der Nachleiteinrichtung versetzt zu den Trägern des Heizers anzuordnen. Durch diese Maßnahme wird eine gewisse Verwirbelung der angesaugten Luft erreicht, die - wie durchgeführte Versuche ergeben haben - zu einer Verringerung der Temperatur im Bereich des Heizers führt. Diese Temperaturreduzierung ist so bemessen, daß nunmehr keine Gefahr mehr für das den Heizer umgehende Gehäuse des Handhaartrockners besteht.

Dabei ist es von besonderem Vorteil, daß zur Lösung der gestellten Aufgabe kein zusätzlicher Werkstoff erforderlich ist, denn die Werkstoffmengen, die zur Herstellung der Nachleiteinrichtung einerseits und der Träger des Heizers andererseits benötigt werden, sind unverändert. Geändert wird lediglich die gegenseitige Lage der Stege der Nachleiteinrichtung und der Träger des Heizers zueinander.

Dabei ist es am zweckmäßigsten, wenn die Stege der Nachleiteinrichtung in bezug auf die Träger des Heizers auf Lücke liegen. Hierdurch ergibt sich das größtmögliche Maß des Gegeneinander- Versetzens von Stegen und Träger.

Nach einem anderen Vorschlag der Erfindung bildet die Nachleiteinrichtung mit einem Träger für den Elektromotor eine einstückige Baueinheit. Diese kann in wirtschaftlicher Weise hergestellt und mit bekannten Mitteln mit dem Gehäuse verbunden werden.

Auf der Zeichnung ist die Erfindung in einem Ausführungsbeispiel dargestellt und zwar zeigen:
- Fig. 1: einen Längsschnitt durch den erfindungsgemäßen elektrisch betriebenen Handhaartrockner mit einer aufgesetzten Formdüse,
- Fig. 2: einen Querschnitt durch den elektrisch betriebenen Handhaartrockner nach der Fig. 1, teilweise in Ansicht,
- Fig. 3: eine Rückansicht des erfindungsgemäßen Handhaartrockners nach der Fig. 1 der Zeichnung,
- Fig. 4: in Draufsicht und in vergrößertem Maßstab ein Austrittsgitter für den elektrisch betriebenen Handhaartrockner nach der Fig. 1 der Zeichnung,
- Fig. 5: einen Schnitt durch das Austrittsgitter entlang der Linie V-V der Fig. 4 und
- Fig. 6: einen weiteren Schnitt durch das Austrittsgitter, nunmehr entlang der Linie VI-VI der Fig. 4 der Zeichnung.

Es sei zunächst erwähnt, daß in den Figuren der Zeichnungen nur diejenigen Teile eines elektrisch betriebenen Handhaartrockners dargestellt sind, welche für das Verständnis der Erfindung Bedeutung haben. So fehlt insbesondere ein Teil der Regel- und Steuereinrichtungen. Auch ist der eigentliche Heizungskörper der Einfachheit halber nicht mit dargestellt sondern lediglich die ihn aufnehmenden Träger. Im übrigen können alle in den Zeichnungen fehlenden Teile eine bekannte Ausbildung haben und in ebenfalls an sich bekannter Weise in dem elektrisch betriebenen Handhaartrockner angeordnet sein.

Der dem Ausführungsbeispiel zugrundegelegte, elektrisch betriebene Handhaartrockner ist generell mit 10 bezeichnet. Der Handhaartrockner 1o hat ein Gehäuse, das im dargestellten Ausführungsbeispiel aus einem vorderen Gehäuseteil 11 und einem hinteren Gehäuseteil 12 zusammengesetzt ist, wobei die beiden Gehäuseteile 11 und 12 mit an sich bekannten Mitteln verbunden werden können. Auf die rückwärtige Öffnung des hinteren Gehäuseteiles 12 ist ein Einlaßgitter 13 zum Ansaugen der Frischluft angeordnet. Das Einlaßgitter 13 kann z.B. mit dem rückwärtigen Ende des Gehäuseteiles 12 verrastet werden. Wie am besten aus der Fig. 3 der Zeichnung ersichtlich, hat das Einlaßgitter eine Vielzahl von Einlaßöffnungen 32, die in konzentrischen Teilringen angeordnet sind. Die zwischen den Einlaßöffnungen 32 liegenden Stege sind der Einfachheit halber nicht bezeichnet.

Auf der gegenüberliegenden anderen Seite hat der elektrisch betriebene Handhaartrockner 1o ein Austrittsgitter 15, dessen Ausbildung und Gestalt am besten aus den Fig. 4, 5 und 6 der Zeichnung ersichtlich ist. Daraus ergibt sich, daß das Austrittsgitter 15 ein einstückiger Kunststoffkörper ist, der einen Außenring 34 und mehrere, koaxial zur Längsachse A-A verlaufende Innenringe 35 aufweist. Diese haben unterschiedliche Durchmesser und sind über Verbindungsstege 36 miteinander verbunden.

Wie die Fig. 5 und 6 am besten erkennen lassen, ist wenigstens einer der Innenringe 35 und zwar im gewählten Ausführungsbeispiel der mitttlere der drei Innenringe kegelig ausgebildet.

Der Kegel dieses Innenringes ist derart gewählt, daß er mit der Längsachse A-A einen Winkel von etwa 25° einschließt. Der kleinste Durchmesser dieses Kegels 35 ist dabei der Austrittsöffnung für die erwärmte Luft zugekehrt und der größte Durchmesser den Innenteilen des Handhaartrockners, welche in dem Aufnahmeraum des Gehäuses liegen.

In der Nähe des Außenringes 34 des Austrittsgitters 15 ist jeweils ein Rücksprung 37 in den Verbindungsstegen 36 vorgesehen. Auf diese Weise wird ein Raum zum Eingriff des hinteren Endes einer Formdüse 14 geschaffen, die bei Bedarf mit dem vorderen Teil 11 des Gehäuses des Handhaartrockners 10 lösbar verbunden werden kann. Vorgesehen ist eine lösbare Rast-verbindung zum Festhalten der Formdüse 14 am Gehäuse des Handhaartrockners 10. Zu diesem Zwecke haben die zusammen-wirkenden Teile eine Rast 38 und eine Gegenrast 39. Durch die Rücksprünge 37 ist damit ein Freiraum für das in das Gehäuse eingreifende Ende der Formdüse 14 geschaffen, so daß diese - wie gewollt - durch Drehen bei Bedarf lageverändert werden kann.

Aus der Fig. 1 der Zeichnung ist am besten ersichtlich, daß das Austrittsgitter 15 in den Innenraum des vorderen Teiles 11 des Gehäuses des Handhaartrockners 10 eingesetzt ist. Die nach vorn, also in Richtung der Austrittsöffnung ragende Stirnfläche des Außenringes 34 kommt dabei mit einem Anschlag 40 in Wirkverbindung, der an der Innenwand des vorderen Gehäuses 11 vorgesheen ist. Das rückwärtige Ende des Austrittsgitters 15 tritt mit ihm zugekehrten Enden von Trägern 17 eines generell mit 16 bezeichneten Heizers in Wirkverbindung. Zu diesem Zweck sind nicht näher bezeichnete Aufnahmen an den Verbindungsstegen 36 des Austrittsgitters 15 vorgesehen.

Der Heizer 16 hat eine an sich bekannte Ausbildung. Er besteht aus flachen Trägern 17, die sich im wesnetlichen in Richtung der Längsachse A-A des Handhaartrockners 10 erstrecken. Der eigentliche, von den Trägern 17 getragene Heizdraht oder die Heizwendel ist in den Figuren der Zeichnung der Einfachheit halber fortgelassen, einmal weil sowohl der Draht selbst eine bekannte Ausbildung haben kann, als auch in bekannter Weise mit den Trägern 17 verbunden ist.

Neu ist dagegen die Lage der Träger 17 des Heizers 16 in bezug auf die Stege 33 einer Nachleiteinrichtung 20, die in Strömungsrichtung der zu erwärmenden Luft gesehen vor dem Heizer 16 angeordnet ist. Wie die Fig. 2 der Zeichnungen am besten erkennen läßt, sind die Träger 17 in bezug auf die Stege 33 der Nachleiteinrichtung 20 versetzt angeordnet. Sie liegen somit nicht mehr - wie bisher - unmittelbar hintereinander. Durch die versetzte Anordnung der beiden genannten Teile kommt es zu einer Verwirbelung der angesaugten Luft und dadurch bedingt zu einer Reduzierung der im Bereich des Heizers auftretenden Temperaturen. Diese werden auf ein solches Maß reduziert, daß jede nachteilige Beeinträchtigung des den Heizer umgebenden Gehäusebereiches entfällt.

Im gewählter Ausführungsbeispiel ist die Nachleiteinrichtung 20 mit einem Halter 19 für einen Elektromotor 18 zu einer Baueinheit vereinigt. Die Stege 33 der Nachleiteinrichtung 20 sind dabei der Außenfläche des Trägers 19 unmittelbar angeformt. Der Elektromotor 18 hat eine an sich bekannte Bauart und wird in ebenfalls an sich bekannter Weise zum Antrieb eines Laufrades 22 benutzt, welches auf der Motorwelle 21 angeordnet ist. Die durch die Öffnungen 33 des Eintrittsgitters 13 angesaugte Luft gelangt daher zunächst in den Bereich des Laufrades 22, danach in den Wirkungsbereich der Nachleiteinrichtung 20 und von dort schließlich zu dem Heizer 16. Nach dem Erwärmen verläßt die Luft das Austrittsgitter 15 und gegebenenfalls die vordere Öffnung der Formdüse 14, wenn letztere lösbar mit dem Handhaartrockner 10 verbunden ist.

Wie die Fig. 1 der Zeichnung am besten erkennen läßt, weist der Handhaartrockner 10 einen Handgriff 23 auf, der hohl ausgebildet ist und daher zur Unterbringung von Regelund Steuerteilen benutzt werden kann. Im dargestellten Aus-führungs-beispiel ist im Inneren des hohlen Handgriffes 23 ein Schalter 26 bekannter Bauart untergebracht, der nach außen hin durch eine Abdeckblende 27 verdeckt ist. Die Abdeckblende 27 ist - geführt an den Innenwandungen des Handgriffes 23 - begrenzt verschiebbar. Zur Erleichterung des Verschiebens hat die Abdeckblende 27 einen nicht näher bezeichneten Vorsprung. Durch Verschieben der Abdeckblende kann der Schalter in seine Ein- oder Ausschaltstellung überführt werden. Oberhalb des Schalters 26 ist in dem Hohlraum des Handgriffes 23 noch ein Reglerrad 28 drehbar gelagert, das bereichsweise durch eine Öffnung der Wandung des Handgriffes 23 nach außen tritt und damit für den Benutzer zugänglich wird.

Im Bereich der Stirnfläche des Handgriffes 23 ist eine Knickschutztülle 25 angeordnet mit einer durchlaufenden Bohrung zur Unterbringung des einen Endes einer elektrischen Zuleitung 24, deren anderes Ende einen Stecker trägt, der in bekannter Weise in eine Steckdose eingebracht werden kann. Um dabei das in den hohlen Innenraum des Handgriffes 23 angeführte Ende der elektrischen Zuleitung 24 von Zugkräften zu entlasten, ist in bekannter Weise eine Zugentlastungsschelle 30 vorgesehen. Darüber hinaus weist der Handgriff 23 in ebenfalls bekannter Weise eine Aufhängöse 31 auf, mit deren Hilfe bei Nichtbenutzung der Handhaartrockner 10 an einem Haken od.dgl. aufgehängt werden kann.

Wie bereits erwähnt, ist die dargestellte Ausführung nur eine beispielsweise Verwirklichung der Erfindung und diese nicht darauf beschränkt. Vielmehr sind noch mancherlei andere Ausführungen und Anwendungen möglich. Dies gilt insbesondere für den Neigungswinkel des kegeligen Innenringes 35 in bezug auf die Längsachse A-A des Handhaartrockners 10. Auch kann gewünschtenfalls die Anzahl der vorhandenen Innenringe vergrößert werden. Dies gilt auch für die Anzahl der kegelig ausgebildeten Innenringe. Ferner ist es möglich, die gegenseitige Lage der Stege 33 der Nachleiteinrichtung 20 gegenüber den Trägers 17 des Heizers 16 im Vergleich mit der gewählten Darstellung zu verändern. Sofern die Anzahl der Stege 33 übereinstimmt mit der Anzahl der Träger 17 des Heizers 16, ist es zweckmäßig, die Stege 33 und die Träger 17 auf Lücke zu setzen. Und schließlich kann die Erfindung auch bei anderen als den dargestellten Handhaartrocknern verwirklicht werden.

## Patentansprüche

1. Elektrisch betriebener Handhaartrockner (10) mit einem Gehäuse (11, 12) zur Unterbringung eines Heizers (16), eines Elektromotors (18) zum Antrieb eines Laufrades (22) sowie einer Nachleiteinrichtung (20) , wobei das Gehäuse einerends ein Einlaßgitter (13) für die anzusaugende Luft und anderenends ein Austrittsgitter (15) zum Austritt der erwärmten Luft aufweist, wobei Einlaßgitter (13) , Austrittsgitter (15) und Nachleiteinrichtung (20) koaxial zur Längsachse (A-A) des Handhaartrockners (10) angeordnet sind,
**dadurch gekennzeichnet,**
daß das Austrittsgitter (15) aus einem Außenring (34) und mehreren, durch Verbindungsstege (36) miteinander verbundenen Innenringen (35) besteht, von denen wenigstens einer kegelig ausgebildet ist, dessen kleinster Durchmesser zum Austritt gerichtet ist.

2. Handhaartrockner nach Anspruch 1, dadurch gekennzeichnet, daß der kegelige Innenring (34) mit der Längsachse (A-A) des Handhaartrockners einen Winkel von etwa 25° einschließt.

3. Handhaartrockner nach Anspruch 1 und 2, dadurch gekennzeichnet, daß die Höhe des kegeligen Innenringes (35) diejenige der übrigen Innenringe (35) übersteigt.

4. Handhaartrockner nach einem oder mehreren der vorangehenden Ansprüche, dadurch gekennzeichnet, daß die Verbindungsstege (36) in unmittelbarer Nähe des Außenringes (34) einen Rücksprung (37) zum Eingriff des rückwärtigen Endes der aufsetzbaren Formdüse (14) aufweisen.

5. Handhaartrockner nach Anspruch 1, dadurch gekennzeichnet, daß die Stege (33) der Nachleiteinrichtung (20) versetzt zu den Trägern (17) des Heizers (16) angeordnet sind.

6. Handhaartrockner nach Anspruch 5, dadurch gekennzeichnet, daß die Stege (33) der Nachleiteinrichtung (20) in bezug auf die Träger (17) des heizers (16) auf Lücke liegen.

7. Handhaartrockner nach Anspruch 5 und 6, dadurch gekennzeichnet, daß die Nachleiteinrichtung (20) mit einem Träger (19) für den Elektromotor (18) eine einstückige Baueinheit bildet.

## Claims

1. An electrically operate hand hair drier (10) comprising a housing (11, 12) for accommodating a heater (16), an electric motor (18) for driving an impeller (22) and a diffuser (20), wherein the housing has at one end an inlet grill (13) for the air to be sucked in and at the other end a discharge grill (15) for discharge of the heated air, wherein the inlet grill (13), the discharge grill (15) and the diffuser (20) are arranged coaxially with respect to the longitudinal axis (A-A) of the hand hair drier (10), characterised in that the discharge grill ( 15 ) comprises an outer ring ( 34) and a plurality of inner rings (35) which are connected together by connecting limbs (36) and of which at least one is of a conical configuration, with the smallest diameter thereof being directed towards the discharge.

2. A hand hair drier according to claim 1 characterised in that the conical inner ring (34) includes an angle of about 25° with the longitudinal axis (A-A) of the hand hair drier.

3. A hand hair drier according to claim 1 and claim 2 characterised in that the height of the conical inner ring (35) exceeds that of the other inner rings (35).

4. A hand hair drier according to one or more of the preceding claims characterised in that in the immediate vicinity of the outer ring the connecting limbs (36) have a set-back portion (37) for engagement of the rearward end of the shaping nozzle (14) which is adapted to be fitted thereon.

5. A hand hair drier according to claim 1 characterised in that the limbs (33) of the diffuser (20) are arranged in displaced relationship with the supports (17) of the heater (16).

6. A hand hair drier according to claim 5 characterised in that the limbs (33) of the diffuser (20) are aligned with gaps in relation to the supports (17) of the heater (16).

7. A hand hair drier according to claim 5 and claim 6 characterised in that the diffuser (20) forms an integral structural unit with a support (19) for the electric motor (18).

## Revendications

1. Sèche-cheveux électrique à main (10) comprenant un boîtier (11, 12) pour la mise en place d'un organe de chauffage (16), un moteur électrique (18) pour l'entraînement d'un rotor (22), ainsi qu'un dispositif de guidage arrière (20), le boîtier étant muni d'une part d'une grille d'entrée (13) pour l'aspiration d'air et, d'autre part, d'une grille de sortie (15) pour la sortie de l'air échauffé, la grille d'entrée (13), la grille de sortie (15) et le dispositif de guidage arrière (20) étant disposés coaxialement à l'axe longitudinal (A-A) du sèche-cheveux électrique à main (10), caractérisé en ce que la grille de sortie (15) se compose d'une bague extérieure (34) et de plusieurs anneaux intérieurs (35), reliés les uns aux autres par des barreaux de liaison (36), l'un au moins de ces anneaux présentant une forme de cône, dont le plus petit diamètre est dirigé vers la sortie.

2. Sèche-cheveux électrique à main selon la revendication 1, caractérisé en ce que l'anneau intérieur conique (35) fait, avec l'axe longitudinal (A-A) du sèche-cheveux électrique à main, un angle d'environ 25°.

3. Sèche-cheveux électrique à main selon les revendications 1 et 2, caractérisé en ce que la hauteur de l'anneau intérieur conique (35) dépasse celle des autres anneaux intérieurs (35).

4. Sèche-cheveux électrique à main selon une ou plusieurs des revendications précédentes, caractérisé en ce que les barreaux de liaison (36) comporte, à proximité immédiate de la bague extérieure (34), un épaulement arrière (37) destiné à venir en contact avec l'extrémité arrière de la tuyère de forme amovible (14).

5. Sèche-cheveux électrique à main selon la revendication 1, caractérisé en ce que les barreaux (33) du dispositif de guidage arrière (20) sont décalés par rapport aux supports (17) de l'organe de chauffage (16).

6. Sèche-cheveux électrique à main selon la revendication 5, caractérisé en ce que les barreaux (33) du dispositif de guidage arrière (20) sont disposés dans des intervalles vides par rapport au support (17) de l'organe de chauffage (16).

7. Sèche-cheveux électrique à main selon les revendications 5 et 6, caractérisé en ce que le dispositif de guidage arrière (20) forme un monobloc avec un support (19) du moteur électrique (18).
